# EUROPÄISCHE PATENTSCHRIFT

(11) **EP 1 891 710 B1**
(45) Veröffentlichungstag und Bekanntmachung des Hinweises auf die Patenterteilung: **17.08.2011**
(21) Anmeldenummer: 06754361.1
(22) Anmeldetag: 14.06.2006
(51) Int. Cl.: H01R 13/622, H01R 13/627

(54) **ELEKTRISCHE STECKVERBINDUNG**
ELECTRICAL PLUG-IN CONNECTION
CONNEXION ELECTRIQUE

(30) Priorität: 14.06.2005 DE 202005009396 U
(43) Veröffentlichungstag der Anmeldung: 27.02.2008
(73) Patentinhaber: Weidmüller Interface GmbH & Co. KG, 32758 Detmold (DE); Rockwell Automation Inc., Mayfield Hts, OH 44124 (US)
(72) Erfinder: HOLTERHOFF, Klaus, 57462 Olpe (DE); SALOMON, Thomas, 33330 Gütersloh (DE); MACKEY, Dennis, Charles, Hamilton Mass, 01982 (US)
(74) Vertreter: Dantz, Jan Henning
(86) Internationale Anmeldenummer: PCT/EP2006/005724
(87) Internationale Veröffentlichungsnummer: WO 2006/133925

(56) Entgegenhaltungen:
- EP-A- 1 289 073
- DE-C1- 4 441 274
- US-A- 5 931 695

## Beschreibung

Gegenstand der vorliegenden Erfindung ist eine elektrische Steckverbindung mit einem Steckerteil und mit einem Gegenstück.

Elektrische Steckverbindungen der gattungsgemäßen Art sind in vielfacher Ausführungsform bekannt.

Einerseits können über eine derartige Steckverbindung mit den entsprechenden Bauteilen ausgestattete Kabel miteinander verbunden werden, ebenso können je nach Ausführungsform mehrere Kabel mit einem Steckerteil an einem Verteiler angeschlossen werden, der seinerseits mit einer Mehrzahl von Gegenstücken zu den Steckerteilen ausgestattet ist.

Die hier in Rede stehenden Steckverbindungen erlauben eine sichere Verbindung im Bereich der Anschlussstellen, da das Steckerteil einerseits und das Gegenstück andererseits über eine gewindeartige Verbindung miteinander gesichert sind.

Im einfachsten Falle sind die Steckerteile mit einer ein Außengewinde tragenden Hülse ausgestattet. Derartige Konstruktionen machen es erforderlich, nach dem Zusammenführen der Steckkontakte eine Verschraubung über die gesamte Gewindelänge herbeizuführen. Insbesondere bei der Herstellung einer Vielzahl von derartigen Steckverbindungen bedeutet dies einen nicht unbeträchtlichen Zeitaufwand. An Verteilern der Automatisierungstechnik sind die Anschlüsse dazu oftmals relativ dicht beieinander angeordnet, was den Zeitaufwand ebenfalls erhöht und das Anschließen relativ mühsam macht.

Es sind deshalb auch Steckerteile -und entsprechende Gegenstücke- von Steckerbindungen geschaffen worden, die das Einführen der steckerteilseitigen Hülse in das Gegenstück durch einfaches Einschieben ermöglichen und zum Schluss des Montagevorganges durch eine geringfügige Drehung eine endgültige und axiale Sicherung zwischen den beiden Bauteilen gestatten. Dabei ist als nachteilig anzusehen, dass die bisherigen Konstruktionen eine aufwendige Fertigung und Bearbeitung sowohl der Hülse des Steckerteiles wie auch eine Bearbeitung des Gegenstückes erforderlich machen insofern, als die bislang bekannten Konstruktionen darauf basieren, dass entweder bajonettartige Verbindungsmöglichkeiten beinhalten oder das sowohl die Hülse des Steckerteiles wie auch das Gegenstück mit in Achsrichtung verlaufenden, gewindefreien Bereichen versehen sind, die ein axiales Zusammenführen oder Zusammenstecken ohne Notwendigkeit einer Drehung ermöglichen und erst im letzten Moment durch Verdrehen eine axiale Sicherung gestatten. Wird bei letzterer Variante ein Anschluss an ein Innengewinde realisiert, dass nicht mit den achsfreien Bereichen versehen ist, kann zudem kein Zeitvorteil gegenüber bekannten Verschraubungen erzielt werden.

DE-C-4441274 offenbart line Steckverbindung nach dem Oberbegrift des Ansprunchs 1. Der vorliegenden Erfindung liegt die Aufgabe zugrunde, die Steckverbindung und deren Stecker- oder Buchsenteil derart weiterzuentwickeln, dass ein besonders einfacher und schneller Anschluss bei niedrigen Herstellkosten realisiert wird.

Diese Aufgabe löst die Erfindung durch den Gegens and des Anspruchs 1.

Die Begriffe Steckerteil und Buchsenteil beziehen sich nicht allein auf die elektrischen. Kontakte sondern insbesondere auf die Verschraubung mit Außengewinde (Steckerteil) und Innengewinde (Buchsenteil).

Die Erfindung schafft damit nach ihrer einen Variante ein Steckverbindung mit einer einfach und preiswert herstellbare Hülse zum schnellen und unkomplizierten Verbinden mit einem Gegenstück, wobei das Gegenstück der allgemeinen Industrienorm (z.B. nach dem Standard "M", z.B. "M12" oder "M8" oder dgl.) entsprechen kann. Das Buchsenteil ist in diesem Fall nach an sich bekannter Art mit einem Innengewinde versehen. Diese Ausführung wird besonders bevorzugt.

Ein Steckerteil mit einer erfindung gemäßen Steckverbindung mit gestalteten Hülse kann in axialer Richtung problemlos in ein mit Innengewinde versehenes Gegenstück eingeschoben werden, da der Vorsprung oder die Vorsprünge die Gewindegänge des Innengewindes durch ihre Federfähigkeit überwinden können, gleichzeitig aber in jedem Einsteckzustand in einem Gewindegang des Innengewindes verrasten. Nach dem axialen Einschieben der Hülse kann diese noch geringfügig im Sinne einer Verschraubung verdreht werden, um eine endgültige Montageposition zu fixieren.

Die hierfür erforderliche Drehung ist vergleichsweise gering, so dass entsprechende Steckverbindungen äußerst schnell und sicher montierbar sind und zwar auch in schlecht zugänglichen Einbausituationen und bei relativ dichter Anordnung der Anschlüsse.

Die Hülse kann leicht und preiswert hergestellt werden, da es lediglich darauf ankommt, mindestens einen -einen Teil eines Außengewindeganges bildenden- Vorsprung an der Hülse anzuformen.

Durch die federnden Elemente ist zudem eine immanente Vibrationssicherung geschaffen.

Die Hülse ist als stanz-/Biegeteil hergestellt.

Dies bringt den Vorteil mit sich, dass die Hülse nicht als aufwendiges Drehteil bzw. durch Umformen oder Giessen hergestellt werden muss, sondern in einfachen Stanz- und Biegevorgängen herzustellen ist. Zudem ist es möglich, dadurch diese Hülse auch in einem zweiten Fertigungsschritt auf die eigentlichen Innenteile aufzubringen und diese nicht umspritzen zu müssen.

Das Steckerteil kann auch fest an einem Gehäuse z.B. eines Verteilers installiert sein. In diesem Fall wird auf das fest installierte Steckerteil das Buchsenteil bzw. Gegenstück aufgesteckt, das eine herkömmliches Innengewinde aufweisen kann. Auch bei dieser Variante werden sämtliche vorstehend erwähnten Vorteile realisiert.

Nach einer vorteilhaften Variante kann auch der Zeitaufwand zum Lösen der Verbindung gegenüber bekannten Verbindungen reduziert werden, und zwar dann, wenn die Vorsprünge am Steckerteil nicht derart angeordnet sind, dass sie in den in axialer Einsteckrichtung letzten Gewindegang des korrespondierenden Gewindes eingreifen sondern in einen der in axialer Einsteckrichtung ersten Gewindegänge, z.B. in einen der ersten vier, insbesondere den zweiten Gewindegang, denn es ist nur eine der Anzahl der Gewindegänge entsprechende Anzahl an Drehbewegungen zum Lösen notwendig.

Das Stecker- oder Buchsenteil kann zur Montage an einem Gehäuse oder zum Anschluss an ein Kabel ausgelegt sein.

Weitere Merkmale der Erfindung sind Gegenstand weiterer Unteransprüche.

Ausführungsbeispiele der Erfindung sind in den beigefügten Zeichnungen dargestellt und werden im Folgenden näher beschrieben.

Es zeigen:
- Figur 1: eine schematische Darstellung einer erfindungsgemäßen Steckverbindung mit einem Steckerteil
- Figur 2: einen schematisch dargestellten nach der Linie II - II in Figur 1
- Figur 3: die in Figur 2 mit III bezeichnete Einzelheit in vergrößerter Dar- stellung
- Figuren 4a u. 4b: verschiedene Perspektivdarstellungen des Steckerteiles der Steck- verbindung
- Figur 5: eine Perspektivdarstellung der Hülse des Steckerteiles gemäß den Figuren 4a und 4b
- Figur 6: eine Perspektivdarstellung eines Materialabschnittes, aus dem die Hülse gemäß Figur 5 gefertigt ist.
- Figur 7: eine Perspektivdarstellung des teilweise verformten Materialab- schnittes gemäß Figur 6
- Figur 8: eine Perspektivdarstellung einer Hülse für ein Steckerteil nach ei- ner nicht-erfindungsgemäßen Steckverbindung.
- Figur 9: eine schematische Darstellung einer nicht-erfindungsgemäßen Steckverbindung.

In den Figuren 1 bis 3 ist mit dem Bezugszeichen 1 insgesamt eine Steckverbindung bezeichnet, welche ein Steckerteil 2 und ein hiermit axial zusammensteckbares Gegenstück 3 (ein Buchsenteil) umfasst, die in bekannter Weise mit korrespondierenden ersten und zweiten Kontakten 2a, 3a ausgestattet sind, die hier z.B. als Stifte 2a und korrespondierende Buchsen 3a ausgebildet sind.

Das Steckerteil 2 weist einen vorzugsweise aus einem Isolierstoff bestehenden zylindrischen Innenkörper 13 mit den ersten Kontakten 2a auf und das Buchsenteil bzw. Gegenstück 3 ebenfalls einen aus einem Isolierstoff bestehenden Innenkörper 14, mit den zweiten Kontakten 3a, wobei hier der Innenkörper des Buchsenteils 3 in seinem axialen Endbereich in den Innenkörper des Steckerteils 2 einsteckbar ist.

Das Steckerteil ist mit einer relativ zum inneren Steckbereich 3b drehbaren Hülse 4 ausgestattet, welche dazu dient, eine Verbindung zwischen dem Steckerteil 2 und dem Gegenstück 3 herzustellen.

Zu diesem Zweck ist das Gegenstück 3 im Bereich einer Außenhülse 15 mit einem Innengewinde 5 versehen (siehe Figur 3) und die Hülse 4 des Steckerteiles 2 ist in ihrem in das Gegenstück 3 eingreifenden Außenumfangsbereich mit mindestens einem radial auswärts federnd auslenkbaren und einen Teil eines Außengewindeganges bildenden Vorsprung 6 ausgestattet, wobei sich dieser Vorsprung 6 oder mehrere derartiger Vorsprünge 6 in einem Gewindegang des Innengewindes 5 des Gegenstücks 3 abstützt oder abstützen. Diese Situation ist deutlich in Figur 3 gezeigt.

Wie die Figuren 4a und 4b sowie 5 deutlich zeigen, ist die Hülse 4 in ihrem in das Gegenstück 3 eingreifenden Außenumfangsbereich mit insgesamt drei Vorsprüngen 6 ausgestattet. Diese Vorsprünge 6 bilden jeweils Teile eines Gewindeganges und sind beim dargestellten Ausführungsbeispiel um jeweils etwa 120° zueinander versetzt angeordnet. Außerdem liegen diese Vorsprünge 6 auf einer Linie eines Gewindeganges, wobei hier natürlich alternativ auch die Möglichkeit besteht, die Vorsprünge 6 in Achsrichtung der Hülse 4 jeweils um einen oder mehreren Gewindegänge gegeneinander versetzt anzuordnen.

Die genannten Figuren 4a, 4b und 5 machen außerdem deutlich, dass die Vorsprünge 6 jeweils im Bereich von Freistanzungen 7 liegen, so dass die Federfahigkeit dieser Vorsprünge 6 behinderungsfrei gewährleistet ist. Die Vorsprünge 6 sind derart orientiert und in Einsteckrichtung radial von innen nach außen gebogen, dass ein schnelles Einschieben des Steckerteils in das Innengewinde 5 des Gegenstückes 3 möglich ist, wobei die Vorsprünge 6 nach innen klappen, wohingegen sie in der Gegenrichtung - also beim Ziehen - sperren bzw. blockieren, so dass zum Lösen ein Losdrehen erforderlich ist. Ein Endbereich 17 des Vorsprunges 6 ist derart nach außen gebogen, dass er definiert in einen einzelnen Gewindegang des Innengewindes des Gegenstückes eingreift. Bis auf die Vorsprünge 6 ist kein Außengewinde vorhanden.

Es können auch weitere Vorsprünge, z.B. um 90° gedrehte (hier nicht dargestellt), dazu dienen, nach Art weiterer Federn eine Art Gewindesicherung zu realisieren, so dass ein Blockieren gegen ein Losdrehen gegeben ist (hier nicht dargestellt).

Insgesamt ist die Hülse 4 als Stanz-Biegeteil aus Blech hergestellt, was besonders kostengünstig und einfach ist. Bei der Montage des Blechstreifens muß dieser nicht zum Rohr geschlossen werden, obwohl dies denkbar ist sondern es kann auch im montierten Zustand ein enger Schlitz 12 verbleiben. Die Fertigung aus einem Rohrstück (Fig. 8), ist nicht erfindungsgemäß.

Die Figuren 6 und 7 zeigen einen zunächst noch flachliegenden und -in Figur 7-teilweise schon in zylindrischer Form verformten Zuschnitt zur Fertigung einer entsprechenden Hülse 4. Der Zuschnitt ist in den Figuren 6 und 7 mit den Bezugszeichen 4a bezeichnet. Deutlich zu erkennen sind hier wieder die Vorsprünge 6 und die Freistanzungen 7, innerhalb derer die Vorsprünge 6 liegen. Außerdem zeigen die Figuren 6 und 7 deutlich, dass der jeweilige Zuschnitt an seiner den Vorsprüngen 6 abgewandt liegenden oberen Stirnkante mit einer angeformten Wulst 8 versehen ist, innerhalb derer sich in vorzugsweise gleichem Abstand Durchbrechungen 9 befinden. Hierdurch wird die Hülse 4 ebenfalls mit einer Wulst 8 und den Durchbrechungen 9 gebildet, die das Ansetzen eines Werkzeuges zum Lösen der Hülse erleichtern. Natürlich kann die Hülse 4 bei Bedarf auch von Hand in eine gesicherte Stellung angezogen oder bei einer erforderlich werdenden Demontage auch wieder gelöst werden.

Die als Stanz-Biegeteil ausgebildete Hülse 4 kann nach ihrer Fertigstellung durch Verbinden ihrer beiden Zuschnittsenden 4b als geschlossene Hülse ausgebildet werden, ebenso besteht die Möglichkeit, die beiden Zuschnittsenden 4b nicht ganz aneinander stoßen zu lassen, so dass die Hülse 4 axial offen bleibt (Schlitz 12). Letzteres ist insoweit nicht von Nachteil, als die Hülse im Verbindungszustand ohnehin in das Innengewinde 5 eines Gegenstückes 3 eingreift.

Figur 8 zeigt eine Hülse 4, die darin besteht, dass die Hülse 4 statt mit einer Wulst 8 mit einer umlaufenden Rändelung 10 versehen ist, mittels derer die Handhabung der Hülse beim Festziehen oder beim Lösen einer Verbindung erleichtert wird. Diese nicht-erfindungsgenäße Hülse kann z.B. aus einem Rohrstück durch Umformung hergestellt werden. Sie weist keinen axialen Schlitz 12 auf. Sowohl an die Wulst als auch an die Rändelung sind Lösewerkzeuge gleicher Art (schlüsselartig ansetzbar). Ein Lösen von Hand ist auch möglich.

Die Figuren 4a und 4b zeigen deutlich, dass die Hülse 4 an ihrem stirnseitigen Endbereich, der den Vorsprüngen 6 zugeordnet ist in das Gegenstück 3 eingreift, welches Dichtung 11 ausgestattet ist, die im montierten Zustand an der Hülse 4 anliegt, wie Figur 3 deutlich macht.

Das Steckerteil 2 mit der Hülse 4 kann in axialer Richtung problemlos in das mit dem Innengewinde versehene Gegenstück 3 eingeschoben werden. Nach dem axialen Einschieben der Hülse 4 kann diese noch geringfügig im Sinne einer Verschraubung Verdreht werden, um eine endgültige Montageposition zu fixieren. Das Lösen der Verbindung erfolgt in an sich bekannter Weise durch ein Losschrauben.

Figur 9 zeigt eine schematische Darstellung einer nicht-erfindungsgemäßen Steckverbindung bei der das Steckerteil 3 (nur schematisch abschnittsweise angedeutet dargestellt) nach der Industrienorm ausgebildet ist und ein Außengewinde 16 aufweist, wohingegen hier das Buchsenteil mit einem federnden Vorsprung ausgebildet ist, der quasi nach Art eines Innengewindegangabschnittes wirkt. Er federt beim Aufschieben des Buchsenteils auf das Steckerteil nach außen weg. Im montierten Zustand wirkt die Federkraft radial nach innen hin, während sie nach Fig. 1 bis 8 im angeschlossenen Zustand nach außen wirkt.

### Bezugszeichenliste

- 1: Steckverbindung
- 2: Steckerteil
- 2a: Kontakte
- 3: Gegenstück
- 3a: Kontakte
- 3b: innere Steckbereich
- 4: Hülse
- 4a: Zuschnitt
- 4b: Zuschnittsenden
- 5: Innengewinde
- 6: Vorsprünge
- 7: Freistanzungen
- 8: Wulst
- 9: Durchbrechungen
- 10: Rändelung
- 11: Dichtung
- 12: Schlitz
- 13: Innenkörper
- 14: Innenkörper 15 Außenhülse
- 16: Außengewinde

## Patentansprüche

1. Elektrische Steckverbindung (1) mit einem Stcckerteil (2) und mit einem Gegenstück, wobei das Steckerteil eine Hülse (4) zur Verbindung mit einem Innengewinde (5) des Gegenstücks (3) aufweist, **dadurch gekennzeichnet, dass** die die Hülse (4) als Stanz-/Biegeteil aus Blech hergestellt ist und dass die Hülse (4) an ihrem in das Gegenstück (3) eingereifenden Außenumfangsbereich mit mindestens einem auslenkbaren, vorzugsweise federnd auslenkbaren und nach Art eines Teiles eines Außengewindeganges ausgebildeten Vorsprung (6) ausgestattet ist.

2. Steckverbindung nach einem der vorstehenden Ansprüche, **dadurch gekennzeichnet, dass** die Vorsprüngc (6) radial federnd ausgelegt sind.

3. Steckverbindung nach einem der vorstehenden Ansprüche, **dadurch gekennzeichnet, dass** die Vorsprünge (6) radial auswärts federnd ausgelegt sind.

4. Steckverbindung nach einem der vorstchenden Ansprüche, **dadurch gekennzeichnet, dass** die Hülse (4) mit mehreren, vorzugsweise drei Vorsprüngen (6) ausgestattet ist, die jeweils um 120° gegeneinander versetzt angeordnet sind.

5. Steckverbindung nach einem der vorstehenden Ansprüche, **dadurch gekennzeichnet, dass** die Vorsprünge (6) auf einer Linie eines Gewindeganges liegen.

6. Steckverbindung nach einem der vorstehenden Ansprüche 1 bis 5, **dadurch gekennzeichnet, dass** die Vorsprünge (6) in Achsrichtung um jeweils einen oder mehrere Gewindegänge gegeneinander versetzt angeordnet sind.

7. Steckverbindung nach einem der vorhergehenden Ansprüche, **dadurch gekennzeichnet, dass** die Hülse (4) an ihrem den Vorsprüngen (6) abgewandt liegenden oberen Endbereich mit einer nach außen ausgeprägten Wulst (8) versehen ist.

8. Steckverbindung nach Anspruch 7, **dadurch gekennzeichnet, dass** die Wulst (8) mit mehreren, vorzugsweise gleichmäßig am Umfang verteilten Durchbrechungen (9) ausgestattet ist.

9. Steckverbindung nach einem der vorstehenden Ansprüche 1 bis 8 **dadurch gekennzeichnet. dass** die Hülse (4) an ihrem den Vorsprüngen (6) abgewandt liegenden oberen Endbereich mit einer umlaufenden Rändelung (10) ausgestattet ist.

10. Steckverbindung nach einem der vorhergehenden Ansprüche, **dadurch gekennzeichnet, dass** die Hülse (4) als umfänglich geschlossene Hülse ausgebildet ist.

11. Steckverbindung nach einem der vorhergehenden Ansprüche, **dadurch gekennzeichnet, dass** die Hülse (4) aus einem Rohr unter Anwendung eines Umformverfahrens gefertigt ist.

12. Steckverbindung nach einem der vorhergehenden Ansprüche, **dadurch gekennzeichnet, dass** die Hülse (4) in axialer Richtung geschlitzt und somit offen ausgebildet ist.

13. Steckverbindung nach einem der vorhergehenden Ansprüche, **dadurch gekennzeichnet, dass** die Vorsprünge (6) im Bereich von Freistanzungen (7) liegen.

14. Steckverbindung nach einem der vorstehenden Ansprüche, **gekennzeichnet durch** eine Einrichtung, insbesondere eine Feder, zur Gewindesicherung am Steckerteil.

15. Steckverbindung nach einem der vorstehenden Ansprüche, **dadurch gekennzeichnet, dass** das Steckerteil zur Montage an einem Gehäuse ausgelegt ist.

16. Steckverbindung nach einem der vorstehenden Ansprüche, **dadurch gekennzeichnet, dass** das Steckerteil zum Anschluss an ein Kabel ausgelegt ist.

## Claims

1. Electrical plug connection (1) with a plug part (2) and with a counterpiece, wherein the plug part has a sleeve (4) for connection to a inner thread (5) of the counterpiece (3), **characterised in that** the sleeve (4) is produced of sheet metal as a stamped/bending part and that the sleeve (4) is equipped with at least one projection (6) formed in a deflectable manner, preferably in a deflectable resilient manner and in the manner of a part of an outer thread pitch at its outer circumferential region engaging the counterpiece (3).

2. Plug connection according to one of the preceding claims, **characterised in that** the projections (6) are designed in a radially resilient manner.

3. Plug connection according to one of the preceding claims, **characterised in that** the projections are designed in a radially outward resilient manner.

4. Plug connection according to one of the preceding claims, **characterised in that** the sleeve (4) is equipped with several, preferably three projections (6), which are respectively arranged offset to each other by 120°.

5. Plug connection according to one of the preceding claims, **characterised in that** the projections (6) lie on a line of a thread pitch.

6. Plug connection according to one of the preceding claims 1 to 5, **characterised in that** the projections (6) are arranged offset to each other in the axial direction by respectively one or several thread pitches.

7. Plug connection according to one of the preceding claims, **characterised in that** the sleeve (4) is provided with an outwardly formed bead (8) at its upper end region facing away from the projections (6).

8. Plug connection according to claim 7, **characterised in that** the bead (8) is equipped with several through-holes (9) distributed evenly around the circumference.

9. Plug connection according to one of the preceding claims 1 to 8, **characterised in that** the sleeve is equipped with a circumferential knurl (10) at its upper end region facing away from the projections (6).

10. Plug connection according to one of the preceding claims, **characterised in that** the sleeve (4) is formed as a circumferentially closed sleeve.

11. Plug connection according to one of the preceding claims, **characterised in that** the sleeve (4) is manufactured of a tube while using a forming method.

12. Plug connection according to one of the preceding claims, **characterised in that** the sleeve (4) is formed slotted in the axial direction and thus open.

13. Plug connection according to one of the preceding claims, **characterised in that** the projections are in the region of free stamped parts (7).

14. Plug connection according to one of the preceding claims, **characterised by** a device, particularly a spring, for the thread securing at the plug part.

15. Plug connection according to one of the preceding claims, **characterised in that** the plug part is designed for assembly at a housing.

16. Plug connection according to one of the preceding claims, **characterised in that** the plug part is designed for connection to a cable.

## Revendications

1. Connexion électrique (1) comprenant une partie enfichable (2) et une contre-pièce, laquelle partie enfichable présente une douille (4) destinée à se raccorder à un filetage intérieur (5) de la contre-pièce (3), **caractérisée en ce que** la douille (4) est une pièce en tôle fabriquée par poinçonnage et pliage et **en ce que** la douille (4) est munie dans la zone de sa circonférence extérieure qui s'engage dans la contre-pièce (3) d'au moins une saillie (6) déformable, de préférence déformable élastiquement, et réalisée à la manière d'une partie de pas de vis extérieur.

2. Connexion selon l'une des revendications précédentes, **caractérisée en ce que** les saillies (6) sont conçues pour se déformer élastiquement dans le sens radial.

3. Connexion selon l'une des revendications précédentes, **caractérisée en ce que** les saillies (6) sont conçues pour se déformer élastiquement vers l'extérieur dans le sens radial.

4. Connexion selon l'une des revendications précédentes, **caractérisée en ce que** la douille (4) est munie de plusieurs saillies (6), de préférence trois, qui sont disposées avec un décalage de 120° les unes par rapport aux autres.

5. Connexion selon l'une des revendications précédentes, **caractérisée en ce que** les saillies (6) se situent sur une ligne d'un pas de vis.

6. Connexion selon l'une des revendications 1 à 5 précédentes, **caractérisée en ce que** les saillies (6) sont disposées chacune avec un décalage d'un ou plusieurs pas de vis par rapport aux autres dans le sens axial.

7. Connexion selon l'une des revendications précédentes, **caractérisée en ce que** la douille (4) est munie dans sa zone d'extrémité supérieure située à l'opposé des saillies (6) d'un boudin (8) saillant vers l'extérieur.

8. Connexion selon la revendication 7, **caractérisée en ce que** le boudin (8) est muni de plusieurs perforations (9), de préférence réparties uniformément sur la circonférence.

9. Connexion selon l'une des revendications 1 à 8 précédentes, **caractérisée en ce que** la douille (4) est munie dans sa zone d'extrémité supérieure située à l'opposé des saillies (6) d'un moletage circonférentiel (10).

10. Connexion selon l'une des revendications précédentes, **caractérisée en ce que** la douille (4) est réalisée sous la forme d'une douille fermée sur sa circonférence.

11. Connexion selon l'une des revendications précédentes, **caractérisée en ce que** la douille (4) est fabriquée à partir d'un tube en utilisant un procédé de formage.

12. Connexion selon l'une des revendications précédentes, **caractérisée en ce que** la douille (4) est fendue dans le sens axial et donc réalisée avec une forme ouverte.

13. Connexion selon l'une des revendications précédentes, **caractérisée en ce que** les saillies (6) se situent dans la zone de découpes poinçonnées (7).

14. Connexion selon l'une des revendications précédentes, **caractérisée par** un dispositif, en particulier un ressort, pour bloquer le filetage sur la partie enfichable.

15. Connexion selon l'une des revendications précédentes, **caractérisée en ce que** la partie enfichable est conçue pour se monter sur un boîtier.

16. Connexion selon l'une des revendications précédentes, **caractérisée en ce que** la partie enfichable est conçue pour être raccordée à un câble.
